# EUROPÄISCHE PATENTSCHRIFT

(11) **EP 0 732 222 B1**
(45) Veröffentlichungstag und Bekanntmachung des Hinweises auf die Patenterteilung: **15.09.1999**
(21) Anmeldenummer: 96810142.8
(22) Anmeldetag: 08.03.1996
(51) Int. Cl.: B42C 11/02

(54) **Verfahren und Vorrichtung für das Anbringen eines Umschlages am Rücken eines aus gebundenen Druckbogen gebildeten Buchblockes**
Method and device for applying a cover to the back of a book block, made of bound printed sheets
Méthode et dispositif pour attacher une couverture sur le dos d'un livre, constitué de feuilles imprimées et reliées

(30) Priorität: 16.03.1995 CH 74595
(43) Veröffentlichungstag der Anmeldung: 18.09.1996
(73) Patentinhaber: GRAPHA-HOLDING AG, 6052 Hergiswil (CH)
(72) Erfinder: Stolz, Marcel, 8552 Felben (CH)

(56) Entgegenhaltungen:
- EP-A- 0 712 736
- CH-A- 364 242
- CH-A- 477 297
- US-A- 3 533 646

## Beschreibung

Die Erfindung betrifft ein Verfahren für das klebeweise Anbringen eines Umschlagbogens am Rücken eines aus gebundenen Druckbogen gebildeten Buchblockes bei der Herstellung von Büchern, Broschuren etc., bei welchem nach dem Bindevorgang den in regelmässigen Abständen sich auf einer Transportbahn folgenden Buchblöcken jeweils die dem Buchblockrücken zugewendete Innenseite des Umschlagbogens zur klebenden Verbindung ausgerichtet zugeführt und anschliessend am Buchblockrücken sowie den seitlichen Flanken des Buchblockrückens angepresst wird.

Ein Solches Verfahren ist aus CH-A-364 242 bekannt.

Beim Klebebinden werden die zu Buchblöcken zusammengetragenen Druckbogen, ohne oder mit Vorsatz versehen, einer in Abständen Spannzangen aufweisenden umlaufenden Transporteinrichtung eines Klebebinders zugeführt.
Im eingespannten bzw. zusammengepressten Zustand durchlaufen die Buchblöcke üblicherweise anschliessend verschiedene Bearbeitungsstationen, an denen sie am Rücken gefräst, gekerbt, gereinigt und geleimt werden.
Das Anbringen von Vorsätzen kann auch nach dem Vorliegen fertiggestellter Buchblöcke erfolgen.
Ein gleichwertiger Zustand kann auch bei zu Buchblöcken fadengehefteten Druckbogen erreicht werden.
Die gebundenen Buchblöcke durchlaufen nun eine Umschlaganlegestation, an welcher dem Buchblock ein dem Rücken angepasster Umschlag zugeführt wird. Dabei werden bei einem bekannten Prinzip die planen Umschläge in einem Magazin stehend bereitgestellt und einzeln aus diesem Magazin nach oben abgezogen. Über ein Rillaggregat gelangen sie von unten in horizontaler Ausrichtung in die Einhängestation, in der der am Rücken und seitlich davon mit Leim versehene Buchblock mit der Innenseite des Umschlages klebend verbunden wird. Anschliessend werden die sich bildenden Umschlagseitenteile seitlich hochgestellt und in der folgenden Anpressstation an den schmalen Rückenflanken angepresst. Zur einwandfreien Verbindung der Umschläge mit den eingehängten Buchblöcken ist eine spezielle, wirkungsvolle Anpressung notwendig. Hierzu muss ein beidseitiger Pressdruck und gleichzeitiges Anpressen der Rückenpartie des Umschlages gegen den Buchblockrücken erfolgen (u.a. nachzulesen in "Technologie der Klebebindung" von Alfred Furler, 1971).
Erst nach einem anschliessenden Trocknungsschritt wird der Beschnitt der Buchrohlinge an den Kanten durchgeführt.

Diese bekannten Anlegestationen sind aufwendig gebaut und für höhere Durchsatzleistungen nicht geeignet.

Aufgabe der Erfindung ist es, ein Verfahren für das Anbringen von Umschlägen an den Rücken von Buchblöcken zu schaffen, das bei einer erheblich höheren Fertigungsleistung als bisher auf eine einfache Weise angewendet werden kann und eine hohe Fertigungsqualität und Zuverlässigkeit gewährleistet.

Erfindungsgemäss wird diese Aufgabe dadurch gelöst, dass die Buchblöcke auf der Transportbahn quergestellt angeordnet sind und die eingespannten Umschlagbogen vorgeformte Umschlagseitenteile aufweisen, die nach dem Anpressen der Rückenpartie an den Buchblockrücken von der Verformung befreit werden.

Anschliessend wird die Erfindung unter Bezugnahme auf die Zeichnung, auf die hinsichtlich aller in der Beschreibung nicht näher erwähnten Einzelheiten ausrücklich verwiesen wird, anhand von Ausführungsbeispielen erläutert. In der Zeichnung zeigen:
- Fig. 1: eine nach dem erfindungsgemässen Verfahren ausgeführte Vorrichtung zum Anbringen eines Umschlagbogens am Rücken eines Buchblockes und
- Fig. 2: eine alternative Ausführung der Vorrichtung.

Die Fig. 1 und 2 zeigen auszugsweise eine der vorliegenden Vorrichtung 1 zum Anbringen eines Umschlagbogens 2 am Rücken 3 von aus klebegebunden Druckbogen 4 gebildeten Buchblöcken 5 zugeordnete Transporteinrichtung 6 eines Klebebinders. Die endlos umlaufende, nach dem Ende der Verarbeitungsstationen (nicht ersichtlich) dargestellte Transporteinrichtung 6 weist an beidseits an Zugmitteln 7 -hier Kette- befestigte Spannzangen 8 auf, in welchen die klebegebundenen Buchblöcke 5 hängend gehalten sind, wobei die klebegebundenen Buchblockrücken 3 von den Spannzangen 8 aufgrund zurückgeschwenkter Klemmbakken 10, 11 freistehend sind. Die Spannzangen 8 weisen jeweils zwei quer zur Förderrichtung F sich erstreckende Träger 12, 13 auf, deren gegenseitiger Abstand in Förderrichtung F verstellbar ist, derart, dass ihre Innenseiten jeweils an Wänden 14, 15 einer Haltevorrichtung 9 etwa anliegen. Die Haltevorrichtung 9, die für die Überführung der zusammengetragenen Druckbogen 4 von einer Zusammentrageinrichtung in die Spannzangen 8 der Transporteinrichtung 6 zuständig ist, ist in den Trägern 12, 13 durch in Nuten 16 eintauchende Querträger 17 auch seitlich unversetzbar positioniert.
Das später zu erklärende Anpressen der Umschlagbogen 2 an den Buchblockrücken 3 kann gegen die von der Haltevorrichtung 9 auf die Buchblöcke erzeugte Einspannkraft bzw. deren erzeugte Reibung oder bei gegen die Buchblöcke zusammengepressten Trägern 12, 13 der Transporteinrichtung 6 erfolgen. Die zwischen den Trägern 12, 13 positionierte Haltevorrichtung 9 bildet eine Bezugslage der zuvor im Klebebinder bearbeiteten Druckbogenblöcke bei geschlossenen Klemmbacken 10, 11, die in dieser Lage einen bestimmten, relativ geringen Aushang der Druckbogenblöcke aufwies. Die Betätigung der Klemmbacken 10, 11 erfolgt mittels steuerbarer Stösselanordnung (nicht gezeigt), die übrigens wie auch die Ausbildung von Haltevorrichtung 9 und Transporteinrichtung 6 eines Klebebinders in dem EP-A-712736 beschrieben ist. Zur Überführung der Druckbogenblöcke in die Spannzangen 8 bedarf es eines gesteuerten Öffnungs- und Schliessmechanismus'.
Das Anbringen eines Umschlages bzw. Umschlagbogens 2 am Rücken eines Buchblockes 5 erfolgt auf einem als Anpressstrecke 18 ausgebildeten Abschnitt nach der Klebestation eines Klebebinders, wobei der vorbereitete Buchblock 5 den hierzu notwendigen Klebstoff am Rücken 3 und den seitlich abgewinkelten Flanken mittels Seitenbeleimung schon aufweisen kann oder der erforderliche Klebstoff wird dem Umschlagbogen 2 in einer Vorbereitungsphase zugeführt.
Gemäss Fig. 1 ist davon auszugehen, dass der Buchblockrücken 3 und die benachbarten Seitenflanken mit einem Leimauftrag versehen sind oder dass der Umschlagbogen 2 an dem dem Rücken 3 zugewendeten Innenteil mit Klebstoff beschichtet ist.
Die Umschlagbogen 2 sind jeweils in einer an einem umlaufenden Zugorgan 19 in Abständen befestigten Anpressvorrichtungen 20 vorgeformt sowie gleichmässig verteilt eingelegt und gehalten, hier nach der Form eines U. Die Anpressvorrichtung 20 weist dazu ein Gestell 21 auf, welches aus einer mit dem Zugorgan 19 verbundenen Halterung 22 besteht, an welcher zwei in Bewegungsrichtung der Spannzangen 8 beabstandete Stege 23 befestigt sind, an denen der vorgeformte Umschlagbogen 2 mit den Schenkeln und an der Halterung 22 mit dem gebogenen Teil anliegt. Damit der Umschlagbogen 2 nach dem Einlegen in die Anpressvorrichtung 20 auf dem Weg zum Buchblock 5 seine Lage nicht ändert, sind an dem Gestell 21 Einspannelemente 24 vorgesehen. Fig. 1 vermittelt durch vier an einem Zugorgang 19 befestigte Anpressvorrichtungen 20 den Anpressvorgang, während welchem die Anpressvorrichtungen 20 in die von den Spannzangen 8 des Klebebinders gebildeten Zwischenräume einfahren und sich die Halterung 22 mit dem eingelegten Umschlagbogen 2 dem Buchblockrücken 3 nähert. Sobald die Anpressstrecke 18 erreicht ist, werden die Anpressvorrichtungen 20 mit Hilfe einer Krafteinwrikung gegen die Buchblockrücken 3 gepresst.
Die an der Halterung 22 einander gegenüberliegenden Anpresselemente 25 werden nun gegen die Flanken des aufgesetzten Buchblockrückens 3 zusammengefahren, so dass die Seitenteile des Umschlagbogens 2 teilweise angehoben und an den schmalen Flanken festgeklebt werden.
Vorteilhaft verharren die Anpresselemente 25 in dieser Position bis etwa zum Zeitpunkt, bei dem die Anpressvorrichtung 20 die Anpressstrecke 18 verlässt.

Die Geschwindigkeit des Zugorgans 19 entspricht an der Anpressstrecke 18 der Geschwindigkeit der gleichgerichteten Bewegungsgeschwindigkeit der Spannzangen 8 des Klebebinders.

Die Ausführung gemäss Fig. 2 unterscheidet sich von derjenigen in Fig. 1 durch die Anpressvorrichtungg 20. Die Umschlagbogen 2 sind mit der Aussenseite des den Buchrücken bildenden Teils an der Halterung 22 der Anpressvorrichtung 20 an Kopf- und Fusskante festgehalten und die die Seitenteile bildenden Abschnitte oder Schenkel 26, 27 sind von der Transporteinrichtung abgewendet in Einspannelementen 24 zurückgebogen. An der Halterung 22 sind wiederum Anpresselemente 25 nach dem Prinzip von Fig. 1 antreibbar angeordnet.

## Patentansprüche

1. Verfahren für das klebeweise Anbringen eines Umschlagbogens am Rücken eines aus gebundenen Druckbogen gebildeten Buchblockes bei der Herstellung von Büchern, Broschuren etc., bei welchem nach dem Bindevorgang den in regelmässigen Abständen sich auf einer Transportbahn folgenden Buchblöcken jeweils die dem Buchblockrücken zugewendete Innenseite des Umschlagbogens zur klebenden Verbindung ausgerichtet zugeführt und anschliessend am Buchblockrücken sowie den seitlichen Flanken des Buchblockrückens angepresst wird, dadurch gekennzeichnet, dass die Buchblöcke auf der Transportbahn quergestellt angeordnet sind und die eingespannten Umschlagbogen vorgeformte Umschlagseitenteile aufweisen, die nach dem Anpressen der Rückenpartie an den Buchblockrücken von der Verformung befreit werden.

2. Verfahren nach Anspruch 1, dadurch gekennzeichnet, dass das Einspannen der Umschlagbogen an der Rückenpartie erfolgt.

3. Verfahren nach Anspruch 1 oder 2, dadurch gekennzeichnet, dass die Umschlagseitenteile etwa die Schenkel eines U-förmig gebogenen Umschlagbogens bilden, dessen Innenseite dem Buchblockrücken zugewendet ist.

4. Verfahren nach Anspruch 1 oder 2, dadurch gekennzeichnet, dass die Umschlagseitenteile jeweils eine von der Rückenpartie ausgehende gekrümmte Erhebung bildend entgegen dem Buchblockrücken zurückgebogen sind.

5. Verfahren nach einem der Ansprüche 1 bis 4, dadurch gekennzeichnet, dass die Umschlagbogen auf einer sich der Transportbahn der Buchblökke nähernden Förderbahn im Takt des Transportes der Buchblöcke zugeführt werden.

6. Verfahren nach einem der Ansprüche 1 bis 5, dadurch gekennzeichnet, dass die Buchblockrücken sowie die anschliessenden Flanken und/oder die Umschlagbogen mit einem streifenförmigen Klebstoffauftrag versehen sind.

7. Vorrichtung zum Anbringen eines Umschlagbogens am Rücken von aus gebundenen Druckbogen gebildeten Buchblöcken, bestehend aus einer die Buchblöcke fördernden Transporteinrichtung und einer mit letzterer eine Anpressstrecke bildenden, die Umschlagbogen taktgleich heranfüh-renden Fördereinrichtung, dadurch gekennzeichnet, dass die Fördereinrichtung in regelmässigen Abständen an einem umlaufenden Zugmittel (7) befestigte, die Umschlagbogen (2) in eine vorgespannte Form versetzende Anpressvorrichtung (20) aufweist, so dass die Innenseite des den Buchrücken bildenden Teils des eingespannten Umschlagbogens (2) dem quer zur Transportrichtung angeordneten Buchblockrücken (3) zugewendet ist, und dass an der Anpressvorrichtung (20) gegen die den Buchblockrücken (3) begrenzenden Flanken zustellbare Anspresselemente (25) vorgesehen sind.

8. Vorrichtung nach Anspruch 7, dadurch gekennzeichnet, dass der in die Anpressvorrichtung (20) eingelegte Umschlagbogen (2) U-förmig ausgebildet und die offene Seite dem Buchblockrücken zugewendet ist.

9. Vorrichtung nach Anspruch 7, dadurch gekennzeichnet, dass der Umschlagbogen (2) durch die Aussenseite des den Buchrücken bildenden Teils an der Anpressvorrichtung (20) festgeklemmt und die die Umschlagseitenteile eines Buches bildenden Abschnitte (26, 27) entgegen der Zuführbewegung zurückgebogen sind.

10. Vorrichtung nach einem der Ansprüche 7 bis 9, dadurch gekennzeichnet, dass die Anpressvorrichtung (20) durch ein auf der Anpressstrecke (18) etwa parallel zur Bewegungsrichtung der Buchblöcke (5) verlaufendes Gestell (21) ausgebildet ist.

11. Vorrichtung nach Anspruch 8 und 10, dadurch gekennzeichnet, dass die Schenkel des U-förmig gebogenen Umschlagbogens (2) durch an einer Halterung (22) im Abstand befestigte Stege (23) gebildet sind.

12. Vorrichtung nach einem der Ansprüche 8 bis 11, dadurch gekennzeichnet, dass die gegenläufig angetriebenen Anpresselemente (25) in einer mit dem Gestell (21) verbundenen Führungsanordnung vorgesehen sind.

13. Vorrichtung nach einem der Ansprüche 7 bis 12, bei welcher die Transporteinrichtung einer Klebebindevorrichtung an einem Zugmittel befestigte, quer oder längs zur Bewegungsrichtung betätigbare Spannzangen aufweist, gekennzeichnet durch eine aus zwei die Buchblöcke (5) zur Rückenbearbeitung zusammenpressende Klemmbacken (10, 11), die bei zugestellter Anpressvorrichtung (20) in Ausserbetriebslage versetzt bzw. verschwenkt sind.

## Claims

1. A method for the application by adhesive bonding of a cover to the back of a book block formed from bound printed sheets during the production of books, brochures, etc., wherein after the binding operation each inner face of the cover which is turned towards the book block back is fed in alignment to the book blocks, which follow each other at regular intervals on a transport track, to produce an adhesive joint, and is subsequently pressed on to the book block back and on to the lateral flanks of the book block back, characterised in that the book blocks are disposed transversely on the transport track and the clamped covers comprise pre-formed cover side parts which are freed from their deformation after pressing the back part on to the book block back.

2. A method according to claim 1, characterised in that clamping of the covers is effected on the back part thereof.

3. A method according to claims 1 or 2, characterised in that the cover side parts approximately form the limbs of a cover which is bent into a U-shape, the inner face of which is turned towards the book block back.

4. A method according to claims 1 or 2, characterised in that the cover side parts are each bent back towards the book block back forming a curved elevation which starts from their back part.

5. A method according to any one of claims 1 to 4, characterised in that the covers are fed to the book blocks on a conveying track which approaches the transport track of the book blocks in phase with the transport of the book blocks.

6. A method according to any one of claims 1 to 5, characterised in that the book block back as well as the adjoining flanks and/or the cover are provided with a strip-shaped application of adhesive.

7. A device for applying a cover to the back of book blocks formed from bound printed sheets, consisting of a transporting device which conveys the book blocks, and of a conveying device which forms a contact pressure section therewith and which feeds the covers in phase thereto, characterised in that the conveying device comprises a contact pressure device (20) which is fixed at regular intervals to a circulating traction means (7) and which brings the covers (2) into a prestressed shape, so that the part of the clamped cover (2) which forms the inner face of the book back is turned towards the book block back (3) which is disposed transversely to the direction of transport, and that contact pressure elements (25) which can be advanced towards the flanks which delimit the book block back (3) are provided on the contact pressure device (20).

8. A device according to claim 7, characterised in that the cover (2) which is inserted in the contact pressure device (20) is of U-shaped form and its open side is turned towards the book block back.

9. A device according to claim 7, characterised in that the cover (2) is clamped on the contact pressure device (20) by the outer face of its part which forms the book back, and the sections (26, 27) which form the cover side parts of a book are bent back in the opposite direction to the feeding movement.

10. A device according to any one of claims 7 to 9, characterised in that the contact pressure device (20) is formed by a frame (21) which extends on the contact pressure section (18) approximately parallel to the direction of movement of the book blocks (5).

11. A device according to claims 8 and 10, characterised in that the limbs of the cover (2) which is bent into a U-shape are formed by projections (23) which are fixed spaced apart to a holding device (22).

12. A device according to any one of claims 8 to 11, characterised in that the contact pressure elements (25), which are driven in opposition to each other, are provided in a guide arrangement which is attached to the frame (21).

13. A device according to any one of claims 7 to 12, wherein the transporting device of an adhesive binding device comprises gripping tongs which are fixed to a traction means and which can be operated transversely or longitudinally in relation to the direction of movement, characterised by two clamping jaws (10, 11) which compress the book blocks (5) for processing the backs thereof and which are moved or swung into a non-operating position when the contact pressure device (20) is advanced.

## Revendications

1. Procédé pour attacher par collage une feuille de couverture sur le dos d'un corps d'ouvrage constitué de feuilles imprimées et reliées, pour la fabrication de livres, brochures, etc., selon lequel, à la suite de l'opération de reliure, le côté intérieur, tourné vers le dos du corps d'ouvrage, de la feuille de couverture est respectivement apporté de façon orientée, en vue de l'assemblage par collage, aux corps d'ouvrage se succédant à intervalles réguliers sur une voie de transport, puis est pressé cotre le dos du corps d'ouvrage ainsi que contre les flancs latéraux du dos du corps d'ouvrage **caractérisé** en ce que les corps d'ouvrage sont disposés sur la voie de transport en étant placés transversalement, et les feuilles de couverture maintenues par serrage présentent des parties latérales de couverture préformées qui, à la suite de la pression de la partie de dos contre le dos du corps d'ouvrage, sont libérées de leur déformation.

2. Procédé selon la revendication 1, **caractérisé** en ce que le maintien par serrage des feuilles de couverture s effectue sur la partie de dos.

3. Procédé selon la revendication 1 ou 2, **caractérisé** en ce que les parties latérales de couverture forment approximativement les branches d'une feuille de couverture courbée en forme de U, dont le côté intérieur est tourné vers le dos de corps d'ouvrage.

4. Procédé selon une des revendications 1 à 3, **caractérisé** en ce que les parties latérales de couverture sont recourbées à l'opposé du dos de corps d'ouvrage, en formant un bossage courbe respectif partant de la partie de dos.

5. Procédé selon une des revendications 1 à 4, **caractérisé** en ce que les feuilles de couverture sont apportées au rythme du transport des corps d'ouvrage, sur une bande transporteuse se rapprochant de la voie de transport des corps d'ouvrage.

6. Procédé selon une des revendications 1 à 5, **caractérisé** en ce que les dos de corps d'ouvrage ainsi que les flancs attenants et/ou les feuilles de couverture sont pourvus d'une couche de produit adhésif sous forme de bande.

7. Dispositif pour attacher par collage une feuille de couverture sur le dos de corps d'ouvrage constitués de feuilles imprimées et reliées, constitués d'un système de transport transportant les corps d'ouvrage et d'un convoyeur formant avec ce dernier un parcours de pression et approchant au même rythme les feuilles de couverture, **caractérisé** en ce que le convoyeur présente des dispositifs de pression (20) fixés à intervalles réguliers sur un moyen de traction circulant (7) et mettant les feuilles de couverture (2) sous une forme précontrainte, de sorte que le côté intérieur de la partie de la feuille de couverture (2) maintenu par serrage qui constitue le dos de l'ouvrage est tournée vers le dos de corps d'ouvrage (3) disposé transversalement à la direction de transport, et en ce que des éléments de pression (25), pouvant être approchés contre les flancs délimitant le dos de corps d'ouvrage (3), sont prévus sur le dispositif de pression (20).

8. Dispositif selon la revendication 7, **caractérisé** en ce que la feuille de couverture (2) insérée dans le dispositif de pression (20) est configurée en U, et le côté ouvert est tourné vers le dos de corps d'ouvrage.

9. Dispositif selon la revendication 7, **caractérisé** en ce que la feuille de couverture (2) est bloquée par serrage sur le dispositif de pression (20) par le côté extérieur de la partie constituant le dos de ouvrage, et les parties (26, 27) constituant les parties latérales de couverture d un ouvrage sont recourbées à l'opposé du mouvement d'alimentation.

10. Dispositif selon une des revendications 7 à 9, **caractérisé** en ce que le dispositif de pression (20) est forme par un bâti (21) s'étendant sur le parcours de pression (18) environ parallèlement a la direction de déplacement des corps d'ouvrage (5).

11. Dispositif selon les revendications 8 et 10, **caractérisé** en ce que les branches de la feuille de couverture (2) courbée en U sont formées par des barrettes (23) fixées à distance sur un support (22).

12. Dispositif selon une des revendications 8 à 11, **caractérisé** en ce que les éléments de pression (25), entraînés en sens contraires, sont prévus dans un dispositif de guidage assemblé au bâti (21).

13. Dispositif selon une des revendications 7 à 12, dans lequel le système de transport d'un dispositif d'assemblage par collage présente des pinces de serrage fixées sur un moyen de traction et pouvant être actionnées transversalement ou longitudinalement à la direction de déplacement **caractérisé** par une pince de serrage constituée de deux mors de serrage (10, 11) serrant les corps d'ouvrage (5) afin de traiter le dos mors qui, lorsque le dispositif de pression (20) est approché, peuvent être décalés ou encore pivotés en position hors service.
